# FASCICULE DE BREVET EUROPEEN

(11) **EP 0 028 559 B1**
(45) Date de publication et mention de la délivrance du brevet: **04.04.1984**
(21) Numéro de dépôt: 80401518.8
(22) Date de dépôt: 24.10.1980
(51) Int. Cl.: F25D 17/04, F25D 23/12, F25D 23/06

(54) **Dispositif de cloisonnement à volets mobiles pour appareil de production de froid, et réfrigérateur comportant un tel dispositif**
Mit beweglichen Flügeln versehener Fachboden für ein Kühlgerät und mit einem solchen Boden versehener Kühlschrank
Partition device with movable panels for cooling apparatus, and refrigerator comprising such a device

(30) Priorité: 05.11.1979 FR 7927219
(43) Date de publication de la demande: 13.05.1981
(73) Titulaire: SELNOR SOCIETE D'ELECTROMENAGER DU NORD, F-59811 Lesquin Cedex (FR)
(72) Inventeur: Lemoine, Marcel, F-75360 Paris Cedex 08 (FR); Champier, Bernard, F-75360 Paris Cedex 08 (FR); Duquenne, Jean-Claude, F-75360 Paris Cedex 08 (FR); Vennin, Georges, F-75360 Paris Cedex 08 (FR); Quesnoit, Jacques, F-75360 Paris Cedex 08 (FR)
(74) Mandataire: Thrierr, Françoise

## Description

La présente invention a pour objet un dispositif de cloisonnement réglable à volets mobiles pour appareil de production de froid, tel qu'un réfrigérateur par exemple, ce dispositif destiné à être placé dans la partie inférieure de l'enceinte réfrigérée telle que la cuve du réfrigérateur, permettant d'obtenir, dans le ou les compartiments inférieurs dans lesquels on désire conserver certains aliments particuliers (légumes) ou certaines boissons (vins), des températures sensiblement plus élevées que la température régnant dans le reste du réfrigérateur.

En effet, il est intéressant d'avoir à sa disposition un réfrigérateur comportant un ou plusieurs compartiments dans lesquels la température peut avoir une valeur choisie entre +5° et +12° par exemple, alors que la température moyenne des autres compartiments, ou compartiments normalement réfrigérés, de la cuve du réfrigérateur est voisine de +5°. Une telle différenciation peut également être utile dans un congélateur où le compartiment bas, le moins froid peut servir à conserver des denrées moins froides.

Afin d'obtenir dans le (ou les) compartiment inférieur d'un réfrigérateur (bac à légumes par exemple) des températures supérieures à +5°, il est connu de limiter la circulation d'air réfrigéré en isolant ces compartiments au moyen d'une cloison horizontale fixe de dimensions telles que ses bords soient très proches des parois avant et arrière de la cuve du réfrigérateur, empêchant ainsi l'air froid de descendre vers ces compartiments.

Il est également connu, par exemple par le brevet américain US-A-2 107 076 ou par le brevet américain US-A-2 006 046, d'avoir, dans une enceinte réfrigérée, un compartiment inérieur plus ou moins froid grâce à une cloison comportant des ouvertures qui peuvent être ouvertes ou fermées grâce à une seconde cloison dont le coulissement vient fermer les trous de la première.

Encore un exemple de compartiment inférieur à température réglable est décrit dans le brevet anglais GB-A-2 017 888. Dans ce document la paroi 12 qui sépare les deux compartiments que l'on souhaite régler à des températures différentes comporte, vers l'arrière, des ouvertures 13 qui peuvent être fermées par une paroi mobile 14 manoeuvrée par une tirette 16. Lorsque les ouvertures 13 sont libérées, un peu d'air froid descend et le compartiment inférieur atteint sa température la plus froide. Mais il faut noter que ce dispositif ne permet pas une circulation réglable d'air par convection. En effet si de l'air froid peut descendre (la source froide est dans le compartiment supérieur) par les ouvertures 13, une quantité équivalente d'air réchauffé ne peut pas remonter vers le compartiment froid. Certes il existe à l'avant de l'appareil une mince fente (6 mm maximum) entre le bord de la paroi de séparation 12 de la contre-porte du réfrigérateur, mais cette fente est beaucoup trop petite par rapport aux dimensions des fentes 13 pour assurer une circulation par convection.

Enfin le brevet américain US-A-2 493 488 décrit des étagères destinées à séparer d'un compartiment B refroidi par son évaporateur 15, un compartiment E où sont fabriqués les glaçons et qui comporte sa propre source froide: évaporateur auxiliaire 17. Des ouvertures 20 sont disposées de part et d'autre des étagères 16; leur seule fonction décrite (et possible) est de laisser descendre vers le compartiment inférieur E de la vapeur d'eau. Aucun échange thermique n'est prévu entre les deux compartiments qui ont chacun leur source froide.

Ainsi les dispositifs de l'état de la technique n'utilisent pas au mieux la propriété physique qui fait que l'air froid descend tandis que l'air plus chaud remonte.

L'invention par contre utilise cette propriété pour rendre plus efficace la circulation d'air grâce à un dispositif de cloisonnement réglable ayant, dans sa position ouverte, au moins une ouverture à l'arrière de la cuve où est située la source froide, pour la descente de l'air froid et au moins une ouverture à l'avant de la cuve pour la montée de l'air réchauffé, ces ouvertures ayant toujours pratiquement les mêmes dimensions à l'avant et à l'arrière et de quel que soit le réglage.

Un moyen pour modifier à volonté la circulation d'air dans ce ou ces compartiments inférieurs est de pouvoir obturer plus ou moins les passages de circulation de l'air réfrigéré (circulation par convexion), celui-ci descendant le long de la paroi arrière de la cuve du réfrigérateur puis remontant le long de la contre-porte, à l'avant du réfrigérateur.

Le dispositif de cloisonnement à volets mobiles suivant la présente invention permet de moduler la température de la partie inférieure de la cuve d'un réfrigérateur tout en conservant une température sensiblement constante dans la partie supérieure de cette cuve.

Suivant l'invention, un dispositif de cloisonnement réglable à volets mobiles pour appareil de production de froid, destiné à séparer plus ou moins, des compartiments normalement réfrigérés, au moins un compartiment situé par rapport à la zone de production de froid, à la partie basse de l'appareil, ce compartiment pouvant ainsi être moins froid que les compartiments normalement réfrigérés et à une température réglable, est caractérisé en ce qu'il comporte un élément de cloisonnement fixe ayant des dimensions telles qu'il laisse, à l'arrière de l'appareil où est située la source froide, au moins une ouverture de réglage laissant descendre l'air froid qui y est produit et à l'avant de l'appareil, au moins une ouverture de réglage de dimensions équivalentes à celles de l'ouverture arrière permettant le retour de l'air réchauffé vers la partie supérieure de l'appareil où est produit le froid, et en ce qu'il comporte en outre au moins deux volets mobiles susceptibles de fermer plus ou moins respectivement les au moins deux ouvertures, ces au moins deux volets mobiles étant couplés mécaniquement par des moyens de couplage tels que le déplacement de l'un entraîne le déplacement de l'autre en sens inverse, de manière à simultanément ouvrir ou fermer les ouvertures de la même quantité.

L'invention sera mieux comprise et d'autres caractéristiques apparaîtront à l'aide de la description ci-après et des dessins qui l'accompagnent et sur lesquels:
- la figure 1 montre une vue partielle d'un réfrigérateur muni d'un dispositif de cloisonnement à volets mobiles suivant l'invention;
- les figures 2 et 3 représentent, en coupe transversale, des détails de la figure 1 correspondant respectivement à deux positions des volets mobiles;
- la figure 4 montre une variante de réalisation du dispositif de cloisonnement à volets mobiles suivant l'invention.

La figure 1 montre une vue partielle d'un réfrigérateur équipé d'un dispositif de cloisonnement horizontal réglable à volets mobiles suivant l'invention.

Dans l'exemple décrit ici, il s'agit d'un appareil de production de froid tu type réfrigérateur. Mais il pourrait tout aussi bien s'agir d'un congélateur. Il peut en effet, être utile d'avoir, à la partie basse d'un congélateur un (ou plusieurs) compartiment que l'on utilise, au choix, en congélateur comme le reste de l'appareil, ou en conservateur, c'est-à-dire à une température un peu supérieur à celle du reste de l'appareil.

Le dispositif de cloisonnement de l'invention comporte un premier élément 1 de cloisonnement horizontal fixe coopérant avec un second élément 2 de cloisonnement horizontal à volets mobiles 3, 4 permettant le réglage de la circulation d'air dans un (figures 2, 3) ou plusieurs (figure 1) compartiments C situés dans la partie inférieure de la cuve du réfrigérateur. Les figures 2 et 3 montrent les détails d'un dispositif de cloisonnement horizontal suivant l'invention.

De manière générale, l'élément de cloisonnement fixe 1 est formé d'un p!ateau horizontal fixé aux parois latérales de la cuve R du réfrigérateur et a des dimensions telles que ses bords postérieur 5 et antérieur 6 se trouvent en retrait de la paroi verticale 7 postérieure et de la contre-porte 8 de la cuve R. Ainsi cet élément de cloisonnement fixe 1 laisse, à l'arrière de la cuve, une ouverture 16 laissant descendre l'air froid produit par le réfrigérateur, dans sa partie supérieure où se trouve l'évaporateur (non représenté), et à l'avant une ouverture 17 permettant le retour vers la partie supérieure de l'appareil de l'air réchauffé.

Il est clair que l'invention couvre également une variante dans laquelle ces deux ouvertures pourraient être remplacées chacune par plusieurs ouvertures. Dans ce cas, le plateau constituant l'élément de cloisonnement fixe 1 se prolongerait vers l'avant et vers l'arrière du réfrigérateur et serait percé, dans les deux zones correspondant à ces ouvertures 16 et 17, de plusieurs ouvertures.

Le point important pour le bon fonctionnement de la présente invention est qu'il existe au moins un passage pour l'air, d'une part à l'arrière 16 du réfrigérateur et d'autre part à l'avant 17, de manière que, lorsque le/les compartiments inférieurs doivent être aussi froid que le reste, l'air réfrigéré y circule convenablement.

Parallèlement au premier élément 1 et, avantageusement, sous cet élément, est monté un second élément 2 de cloisonnement à volets mobiles 3, 4.

Il serait possible, dans une autre variante de réalisation, de disposer ces deux volets mobiles audessus de l'élément fixe 1. Toutefois la construction de l'ensemble serait un peu plus compliquée puisqu'il faudrait alors venir masquer la partie centrale de ces deux volets mobiles par un contre-élément fixe.

Les deux volets mobiles 3 et 4 ont une forme générale en équerre, sont imbriqués et présentent respectivement sur leurs bords en vis-à-vis, situés dans la zone centrale du compartiment C, des parties dentées formant crémaillères 9, 10 destinées à coopérer avec une roue dentée 11 mobile autour d'un axe 12 fixé sur l'élément 1 fixe, sensiblement au centre de cet élément 1 et perpendiculairement à celui-ci.

Les volets 3, 4 sont engagés respectivement dans des glissières 13, 14 latérales permettant un déplacement des volets mobiles 3 et 4 parallèlement à ces glissières 13, 14. Le volet mobile 4 est muni d'une tirette 15.

Dans la position montrée en figure 2, les volets mobiles 3, 4 sont placés l'un contre l'autre, laissant circuler l'air réfrigéré vers le/les compartiments inférieurs par les ouvertures postérieure et antérieure 16, 17 ménagées entre les bords libres 5, 6 de l'élément 1 et de la paroi verticale 7 de la cuve R et de la contre-porte du réfrigérateur.

Si l'on désire diminuer la circulation d'air froid dans le compartiment C et obtenir ainsi une température plus élevée dans ce compartiment C que dans le reste de la cuve, on tire dans le sens de la flèche sur la tirette 15, entraînant un déplacement simultané (figure 3) du volet 3 vers l'arrière, c'est-à-dire vers la paroi verticale 7 postérieure du réfrigérateur R, et du volet 4 vers l'avant, c'est-à-dire vers la contre-porte 8, diminuant ainsi de façon désirée les ouvertures 16, 17 postérieure et antérieure de circulation d'air.

Dans une variante montrée en figure 4, une plaque 18 en matériau thermiquement isolant (du polystyrène expansé par exemple) est disposée entre les éléments 1 et 2. Cette plaque 18 peut être fixée sur l'élément 1 fixe, assurant une bonne isolation thermique entre le compartiment C et la partie supérieure de la cuve lorsque les volets 3 et 4 sont écartés l'un de l'autre. La plaque 18 a sensiblement les dimensions de l'élément 1.

Dans l'exemple représenté en figure 2, le réfrigérateur R est muni d'un dispositif de cloisonnement à volets mobiles 3, 4 mais il peut être avantageux d'inclure dans la cuve plusieurs compartiments comportant un dispositif de cloisonnement à volets mobiles suivant l'invention, permettant ainsi de réaliser dans la partie inférieure de la cuve des compartiments à des températures différentes (comprises par exemple entre +5° et +12°) et appropriées à la conservation de produits alimentaires divers.

## Revendications

1. Dispositif de cloisonnement réglable à volets mobiles pour appareil de production de froid, destiné à séparer plus ou moins, des compartiments normalement réfrigérés, au moins un compartiment situé par tapport à la zone de production de froid, à la partie basse de l'appareil, ce compartiment pouvant ainsi être moins froid que les compartiments normalement réfrigérés et à une température réglable, caractérisé en ce qu'il comporte un élément (1) de cloisonnement fixe ayant des dimensions telles qu'il laisse, à l'arrière de l'appareil où est située la source froide, au moins une ouverture (16) de réglage laissant descendre l'airfroid qui y est produit et à l'avant de l'appareil, au moins une ouverture (17) de réglage de dimensions équivalentes à celles de l'ouverture arrière (16) permettant le retour de l'air réchauffé vers la partie supérieure de l'appareil où est produit le froid, et en ce qu'il comporte en outre au moins deux volets mobiles (3,4) susceptibles de fermer plus ou moins respectivement les au moins deux ouvertures (16, 17), ces au moins deux volets mobiles étant couplés mécaniquement par des moyens de couplage tels que le déplacement de l'un entraîne le déplacement de l'autre en sens inverse, de manière à simultanément ouvrir ou fermer les ouvertures (16, 17) de la même quantité.

2. Dispositif de cloisonnement réglable selon la revendication 1, caractérisé en ce que les ouvertures de réglage laissées libres à l'arrière et à l'avant de l'appareil de production de froid sont au nombre de deux: une à l'avant (17) et une à l'arrière (16), et en ce que les volets mobiles destinés à les fermer sont également au nombre de deux (4 et 3).

3. Dispositif de cloisonnement réglable selon la revendication 2, caractérisé en ce que les deux volets mobiles (3 et 4) sont disposés sous l'élément de cloisonnement fixe (1).

4. Dispositif de cloisonnement réglable selon la revendication 3, caractérisé en ce que les moyens de couplage assurant les déplacements simultanés et en sens inverse des deux volets mobiles (3 et 4) sont fixés sous l'élément de cloisonnement fixe (1).

5. Dispositif de cloisonnement réglable selon la revendication 4, caractérisé en ce que les moyens de couplage comportent une roue dentée (11) montée tournante sur un axe (12) fixée sous l'élément de cloisonnement fixe (1), cette roue dentée, engrenant dans des parties dentées (9, 10) formant crémaillère réalisées sur chacun des deux volets mobiles (3 et 4) de manière que l'actionnement d'un des deux volets en translation entraîne la rotation de cette roue (11) autour de son axe (12), ladite rotation entraînant un déplacement en translation du deuxième volet, en sens inverse du premier.

6. Dispositif de cloisonnement selon la revendication 5, caractérisé en ce que la roue dentée (11) est montée sous l'élément de cloisonnement fixe (1) dans sa partie centrale et en ce que les deux volets mobiles (3 et 4) ont chacun une forme générale en équerre, et sont disposés symétriquement par rapport à la roue dentée (11), une branche de chaque équerre constituant la partie venant fermer l'ouverture réglable correspondante, tandis que l'autre branche, à angle droit de la première, comporte la partie dentée qui assure l'engrenange sur la roue dentée (11).

7. Dispositif de cloisonnement selon la revendication 6, caractérisé en ce que les deux volets mobiles (3 et 4) sont montés coulissant dans des glissières latérales.

8. Dispositif de cloisonnement selon l'une quelconque des revendications précédentes, caractérisé en ce que le volet mobile (4) situé à l'avant de l'appareil de production de froid comporte un organe de préhension (15) facilitant son actionnement.

9. Dispositif de cloisonnement selon l'une quelconque des revendications précédentes, caractérisé en ce qu'une plaque (18) en matériau thermiquement isolant et ayant sensiblement les dimensions de l'élément de cloisonnement fixe (1) est interposée entre celui-ci et les volets mobiles (3 et4).

10. Réfrigérateur, caractérisé en ce qu'il comporte au moins un dispositif de cloisonnement selon l'une quelconque des revendications précédentes.

## Patentansprüche

1. Vorrichtung zur regelbaren Abschottung mit Hilfe von beweglichen Schotten für ein Kühlgerät, um mindestens ein Abteil, das bezüglich der die Kälte erzeugenden Zone im unteren Teil des Geräts liegt, mehr oder weniger gegen die normal gekühlten Abteile abschotten zu können, so daß dieses Abteil weniger kalt als die normal gekühlten Abteile sein kann und seine Temperatur regelbar ist, dadurch gekennzeichnet, daß sie ein festes Abschottungselement (1) mit solchen Abmessungen besitzt, daß hinten, wo die Kältequelle sitzt, mindestens eine Regelöffnung (16), durch die die dort erzeugte kalte Luft hinunterfallen kann, und vorne mindestens eine Regelöffnung (17) äquivalenter Abmessungen wie die hintere Öffnung (16) verbleiben, durch die die erwärmte Luft wieder in den oberen Bereich zurückkehren kann, in der die Kälte erzeugt wird, und daß sie außerdem mindestens zwei bewegliche Schotten (3, 4) aufweist, die je eine der beiden Öffnungen (16, 17) mehr oder minder verschließen können und die mechanisch über Koppelmittel so gekoppelt sind, daß die Verschiebung eines Schotts die entgegengerichtete Verschiebung des anderen Schotts nach sich zieht, so daß die Öffnungen (16, 17) zugleich um gleiche Beträge geöffnet oder geschlossen werden.

2. Vorrichtung zur regelbaren Abschottung nach Anspruch 1, dadurch gekennzeichnet, daß es zwei Regelöffnungen am vorderen und am hinteren Teil des Kühlgeräts gibt: eine vorne (17) und eine hinten (16), und daß es zwei Schotten für ihren Verschluß gibt (4 und 3).

3. Vorrichtung zur regelbaren Abschottung nach Anspruch 2, dadurch gekennzeichnet, daß die beiden beweglichen Schotten (3 und 4) unter dem festen Abschottungselement (1) angeordnet sind.

4. Vorrichtung zur regelbaren Abschottung nach Anspruch 3, dadurch gekennzeichnet, daß die Koppelmittel, die die gleichzeitigen und in entgegengesetzter Richtung erfolgenden Verschiebungen der beiden beweglichen Schotten (3 und 4) bewirken, unter dem festen Abschottungselement (1) befestigt sind.

5. Vorrichtung zur regelbaren Abschottung nach Anspruch 4, dadurch gekennzeichnet, daß die Koppelmittel ein Zahnrad (11) aufweisen, das drehbar auf einer Achse (12) angebracht und unter dem festen Abschottungsetement (1) befestigt ist, wobei dieses Zahnrad in gezahnte Teile (9,10) eingreift, die eine Zahnstange bilden und auf jedem der beiden beweglichen Schotten (3 und 4) ausgebildet sind, so daß die Verschiebung eines dieser beiden Schotten die Rotation dieses Rads (11) um seine Achse (12) bewirkt und diese Rotation eine Verschiebung des zweiten Schotts in umgekehrter Richtung zum ersten nach sich zieht.

6. Vorrichtung zur regelbaren Abschottung nach Anspruch 5, dadurch gekennzeichnet, daß das Zahnrad (11) unter dem festen Abschottungselement (1) in seinem Mittelteil angeordnet ist und daß die beiden beweglichen Schotten (3 und 4) jedes eine allgemeine Winkelform aufweisen und symmetrisch in bezug auf das Zahnrad (11) angeordnet sind, wobei ein Schenkel jedes Winkels den Teil bildet, der die entsprechende regelbare Öffnung verschließt, während der andere Schenkel, der in rechtem Winkel zum ersten liegt, den gezahnten Teil aufweist, der das Eingreifen in das Zahnrad (11) bewirkt.

7. Vorrichtung zur regelbaren Abschottung nach Anspruch 6, dadurch gekennzeichnet, daß die beiden beweglichen Schotten (3 und 4) gleitend in Seitenschienen angeordnet sind.

8. Vorrichtung zur regelbaren Abschottung nach einem beliebigen der vorhergehenden Ansprüche, dadurch gekennzeichnet, daß das bewegliche Schott (4), das sich am vorderen Teil des Kühlgeräts befindet, ein Greiforgan (15) aufweist, das seine Betätigung erleichtert.

9. Vorrichtung zur regelbaren Abschottung nach einem beliebigen der vorhergehenden Ansprüche, dadurch gekennzeichnet, daß eine Platte (8) aus wärmeisolierendem Material, die im wesentlichen die Maße des festen Abschottungselements (1) aufweist, zwischen dieses und die beweglichen Schotten (3 und 4) geschoben ist.

10. Kühlschrank, dadurch gekennzeichnet, daß er mindestens eine Vorrichtung zur Abschottung gemäß einem beliebigen der vorstehenden Ansprüche aufweist.

## Claims

1. An adjustable partition device with movable panels for a cooling apparatus intended to separate more or less with respect to the normally cooled compartments at least one compartment located in the lower zone of the apparatus and being thus cooled to a less degree than the normally cooled compartments, the temperature being adjustable, characterized in that it comprises a fixed partition element (1) haying such dimensions that at least one adjustment opening (16) remains at the rear part of the apparatus where the cold source is located, the cold air which is produced there being allowed to fall down therethrough, and at least one adjustment opening (17) having equivalent dimensions remains at the front part of the apparatus in order to permit the return of the warmed-up air to the upper part of the apparatus where cooling is obtained, and that it further comprises at least two movable panels (3, 4) capable to close more or less the at least two openings (16, 17), these at least two movable panels being mechanically linked by coupling means in such a manner that the displacement of one panel involves the displacement of the other panel in the opposite direction such that the openings (16, 17) are simultaneously opened or closed by the same amount.

2. An adjustable partition device according to claim 1, characterized in that there are two adjustment openings, left free at the rear and the front of the cooling apparatus: one at the front (17) and one at the rear (16), and in that there are also two movable panels (4 and 3) destined to close them.

3. An adjustable partition device according to claim 2, characterized in that the two movable panels (3 and 4) are disposed below the fixed partition element (1).

4. An adjustable partition device according to claim 3, characterized in that the coupling means causing the displacements of the two movable panels (3 and 4) which are simultaneous and in opposite directions, are fixed below the fixed partition element (1).

5. An adjustable partition device according to claim 4, characterized in that the coupling means comprise a toothed wheel (11) mounted rotating on an axis (12) and fixed below the fixed partition element (1), this toothed wheel engaging in toothed parts (9, 10) forming a rack and being realized on each of the two movable panels (3 and 4) so that the displacement of one of the two panels entails the rotation of that wheel (11) around its axis (12), said rotation entailing a displacement of the second panel in opposite direction of the first.

6. An adjustable partition device according to claim 5, characterized in that the toothed wheel (11) is mounted below the fixed partition element (1) in its central part, and in that the two movable panels (3 and 4) have each the general form of a square and are disposed symmetrically with respect to the toothed wheel (11), one arm of each square constituting the part closing the corrsponding adjustable opening, whereas the other arm, at a right angle to the first, comprises the toothed part which causes the engagement on the toothed wheel (11).

7. An adjustable partition device according to claim 6, characterized in that the two movable panels (3 and 4) are mounted gliding in lateral guides.

8. An adjustable partition device according to any one of the preceding claims, characterized in that the movable panel (4) situated at the front of the cooling apparatus comprises a gripping element (15) facilitating its operation.

9. An adjustable partition device according to any one of the preceding claims, characterized in that a plate (18) of thermally insulating material and having essentially the dimensions of the fixed partition element (1) is interposed between the latter and the movable panels (3 and 4).

10. Refrigerator, characterized in that it comprises at least one partition device according to one of the preceding claims.
